# FASCICULE DE BREVET EUROPEEN

(11) **EP 0 019 536 B1**
(45) Date de publication et mention de la délivrance du brevet: **05.09.1984**
(21) Numéro de dépôt: 80400645.0
(22) Date de dépôt: 12.05.1980
(51) Int. Cl.: D06F 39/04

(54) **Appareil à moteur, et à cuve à liquide munie de résistance chauffante**
Vorrichtung mit Motor und mit einem einen Heizwiderstand aufweisenden Flüssigkeitsbehälter
Apparatus with a motor and with a liquid receptacle provided with a heating resistance

(30) Priorité: 18.05.1979 FR 7912713
(43) Date de publication de la demande: 26.11.1980
(73) Titulaire: THOMSON-BRANDT, 75379 Paris Cedex 08 (FR)
(72) Inventeur: Cotelle, Bernard, F-75360 Paris Cedex 08 (FR)
(74) Mandataire: Phan, Chi Quy

## Description

La présente invention concerne un appareil à moteur, et à cuve à liquide munie de résistance chauffante.

Dans un appareil à moteur, et à cuve à liquide munie d'une ou de plusieurs résistances chauffantes, tel qu'une machine à laver le linge ou la vaisselle, se pose habituellement le problème d'étanchéité de la cuve de l'appareil, et de bruit engendré par la ou les résistances chauffantes qui vibrent pendant son fonctionnement. En effet, dans un tel appareil, la résistance assurant le chauffage du liquide est souvent fixée sur la paroi latérale et près du fond de la cuve, de manière à avoir son corps chauffant se trouvant à l'intérieur de la cuve, et ses extrémités faisant saillie à travers cette paroi, vers l'extérieur de la cuve pour permettre les connexions d'alimentation électrique. Cette traversée de la paroi de la cuve par la résistance chauffante soulève le problème d'étanchéité de cette cuve. De nombreuses solutions connues ont été apportées à ce problème pour réaliser correctement à la fois la fixation de cette résistance chauffante et l'étanchéité de la cuve.

Par exemple, dans la publication CH-A-427 342 est décrite une fixation étanche de l'extrémité d'une résistance chauffante dans une ouverture de la paroi d'une cuve à liquide au moyen d'un joint élastique serré entre une coupelle et la tête d'un tirant.

Dans la publication FR-A-2185 711 est mentionnée une résistance chauffante logée dans l'espace entre le tambour et la cuve de la partie inférieure d'une machine à laver le linge à ouverture frontale, cette résistance étant montrée, dans le dessin, fixée contre la paroi arrière de cette cuve.

Cependant, en dehors de ce problème d'étanchéité, le moteur de l'appareil crée lors de son fonctionnement, des vibrations qui sont transmises à la cuve et la résistance chauffante et provoquent des chocs répétés entre cette résistance chauffante et le fond de la cuve. Ces chocs mécaniques engendrent un bruit désagréable. Pour éliminer ce bruit, une solution connue consiste à percer un ou plusieurs trous dans le fond la cuve de l'appareil pour monter un ou plusieurs dispositifs destinés à maintenir le corps de la résistance chauffante. Cette solution s'avère efficace dans la suppression du bruit engendré par la résistance chauffante mais augmente le risque de fuite de la cuve à travers le ou les trous de montage de ces dispositifs de maintien de cette résistance chauffante.

Une autre solution connue, décrite dans la publication FR-A-2 343 849, consiste à fixer par soudage dans une cuve, un organe de retenue qui assure un maintien de l'extrémité d'une résistance chauffante en saillie à l'intérieur de cette cuve. Cet organe de retenue est constitué par une pièce formée d'une succession de parties courbées en U dont les creux sont alternativement tournés vers le haut et vers le bas. Les parties de cet organe de retenue ayant leurs creux ouverts vers le haut sont soudées à la cuve et celles ayant leurs creux tournés vers le bas servent à appliquer la résistance chauffante contre la cuve. Les fonds des parties en U ayant leur creux tournés vers le bas sont munies de languettes élastiques qui assurent une application de cette résistance chauffante contre la cuve et permettent ainsi d'éviter leurs trépidations. Cette solution se révèle plus ou moins efficace dans la suppression du bruit engendré par la résistance chauffante quand l'extrémité de celle-ci est plus ou moins en contact avec ces languettes et la force élastique de ces languettes est plus ou moins importante. Pour obtenir un bon résultat, les tolérances de fabrication et de fixation de la résistance chauffante et de cet organe de retenue doivent être rigoureuses et serrées. Ces exigences dans la fabrication et la fixation de ces derniers augmentent désavantageusement le prix de revient de l'appareil.

La présente invention ayant pour but d'éviter ces inconvénients, permet de réaliser un appareil à moteur et à cuve à liquide munie d'une résistance chauffante qui n'engendre pas de bruit lors du fonctionnement de l'appareil et qui n'exige pour sa mise en place qu'un seul trou de fixation percé dans la paroi de la cuve, ce qui permet ainsi de réduire au minimum le risque de fuite de la cuve et/ou de supprimer les dispositifs de maintien ou de retenue de cette résistance chauffante contre la cuve.

Selon l'invention, un appareil à moteur, et à cuve à liquide munie d'au moins une résistance chauffante montée à travers un trou de passage formé dans la paroi latérale de cette cuve pour être en saillie dans celle-ci et avoir des extrémités qui sortent de la cuve fixées d'une manière étanche au niveau de ce trou au moyen d'un dispositif à joint d'étanchéité, serré par un tirant et un écrou de serrage monté sur ce tirant, caractérisé en ce qu'il comprend un levier de position monté sur les extrémités de cette résistance en saillie vers l'extérieur de la cuve, produisant dans sa combinaison avec le joint d'étanchéité élastique de ce dispositif à joint un effet de serrage décentré donnant à ce joint une double fonction, celle d'assurer une étanchéité à la fixation de la résistance chauffante et celle d'assurer une ferme application de cette résistance chauffante contre le fond de la cuve, pour former entre cette cuve et la résistance un ensemble mécanique rigide.

Pour mieux faire comprendre l'invention, on décrit ci-après un certain nombre d'exemples de réalisation illustrés par des dessins ci-annexés dont
La figure 1 représente une vue partielle schématique d'un appareil à moteur et à cuve à liquide munie d'une résistance chauffante, appareil se présentant sous la forme d'une machine à laver le linge ;
La figure 2 représente une vue partielle et schématique d'un appareil connu du type de celui de la figure 1, montrant une partie du fond de la cuve de l'appareil, munie d'une résistance chauffante ;
La figure 3 représente une vue partielle et schématique d'un appareil, conforme à l'invention du type de celui de la figure 1, montrant une partie du fond de la cuve de l'appareil, munie d'une résistance chauffante ;
La figure 4 représente une vue partielle et schématique d'une première variante de réalisation de l'appareil de la figure 3 ;
La figure 5 représente une vue partielle et schématique d'une deuxième variante de réalisation de l'appareil de la figure 3, et
La figure 6 représente une vue partielle et schématique d'une troisième variante de réalisation de l'appareil de la figure 3.

Selon l'invention, un appareil à moteur, et à cuve à liquide, munie de résistance chauffante, peut être une machine à laver le linge schématiquement illustrée dans la figure 1, ou une machine à laver la vaisselle non représentée, ou tout autre appareil comportant une cuve à liquide munie d'au moins une résistance chauffante, et fonctionnent sous l'action d'un moteur.

L'appareil 1 représenté, comme un exemple, dans la figure 1, est une machine à laver le linge comprenant une cuve à liquide 2, une résistance chauffante 3 montée près du fond de cette cuve 2, un tambour à linge 4 et un moteur d'entraînement 5. La résistance chauffante 3 peut avoir une forme d'un serpentin illustré dans la figure 1 ou une forme d'une tige, d'une épingle ou toute autre forme, non représentées.

La résistance 3 est fixée sur la paroi latérale de la cuve 2 de manière que son corps chauffant se trouve à l'intérieur de cette cuve et ses extrémités permettant les connexions d'alimentation électrique soient saillantes vers l'extérieur de la cuve à travers une ouverture de passage 6 formée dans la paroi de cette cuve.

Quand le moteur 5 tourne, ses vibrations sont transmises à l'ensemble de l'appareil 1 et en particulier à la cuve 2 et la résistance 3.

Dans un appareil connu partiellement et schématiquement représenté dans la figure 2, appareil du type de celui illustré à la figure 1, une résistance chauffante 7, s'étendant parallèlement au fond 8 d'une cuve 9, ayant d'une part ses extrémités fixées à la paroi latérale 10 de cette cuve, et d'autre part son corps fermement maintenu par un dispositif 18 monté dans le fond 8. Les extrémités de la résistance 7 sur lesquelles sont réalisées les connexions d'alimentation électrique, sont montées à travers une ouverture allongée 11 et maintenues étanches dans des trous 12, d'une coupelle allongée 13. La résistance 7 est fixée d'une manière étanche, à la paroi latérale 10 de la cuve, au moyen d'une part, d'un joint élastique 14 et d'une coupelle 13 appliqués contre la surface extérieure du bord de l'ouverture 11 de la cuve 9, et d'autre part, d'un fourreau élastique 15 et d'un tirant 16 serrés, à l'aide d'un écrou 17, contre la surface intérieure du bord de l'ouverture 11 de la cuve 9. Le dispositif 18 qui maintient le corps de la résistance 7 est constitué par une agrafe montée à travers un trou 19 percé dans le fond 8 de la cuve et fixée par un écrou 20. Un joint élastique 21 assure l'étanchéité du trou 19 de la cuve 9. Au cours du fonctionnement de l'appareil, les vibrations du moteur d'entraînement sont transmises à la cuve 9 et la résistance 7. L'agrafe 18 empêche la résistance 7 dans sa vibration de toucher le fond 8 de la cuve 8 et permet d'éliminer ainsi une source de bruit. On remarque cependant que la présence du trou 19 dans le fond 8 crée un risque supplémentaire de fuite de la cuve 9, s'ajoutant à celui créé par l'ouverture 11 formée dans la paroi latérale 10 de cette cuve.

L'invention permet d'éliminer avantageusement ce risque supplémentaire souvent rencontré dans les appareils connus.

Selon l'invention, l'appareil comprend une cuve à liquide et une résistance chauffante dont le corps est forcé de prendre une position plus ou moins inclinée pour être fermement et librement appliqué contre le fond de la cuve, lequel constitue un appui permanent, et les extrémités destinées aux connexions d'alimentation électrique sont hermétiquement fixées dans une ouverture de la paroi latérale de la cuve.

Dans l'exemple partiellement et schématiquement illustré à la figure 3, l'appareil comprend, une cuve à liquide 22 et une résistance chauffante ayant la forme d'un serpentin 23. L'extrémité de la résistance chauffante 23 sont fixées dans une ouverture 24 de la paroi latérale de la cuve 22, au moyen par exemple, d'un joint élastique 25 serré entre une coupelle 26 et la tête d'un tirant 27, les extrémités de la résistance chauffante 23 qui traversent la coupelle 26 étant rendues hermétiques et rigidement solidaires de cette coupelle 26 par soudage, sertissage ou toute autre technique connue. Ces éléments de fixation, à savoir la coupelle 26, le joint 25 et le tirant 27 coopèrent, avec un levier de position 28 et le fond 29 de la cuve 22, dans la mise en place de la résistance 23 de manière à ne pas exiger, comme dans un dispositif de fixation de type classique (figure 2), un perçage d'un trou 19 dans le fond de la cuve 22.

Le levier de position 28 est constitué par une pièce en U pourvue de branches parallèles de longueurs inégales -30 et 31, et dans le fond, d'un trou 32 pour le passage de la tige du tirant 27. Le trou 32 a de préférence, un diamètre nettement supérieur à celui de la tige de ce tirant pour donner à cette dernière, une grande liberté de mouvement d'orientation.

Le levier 28 est monté sur la tige du tirant 27, avec sa branche courte 31 appliquée sur la moitié supérieure de la coupelle 26 par rapport à ce tirant 27, et sa branche longue 30 reposant sur la paroi de la cuve 22 qui se trouve en dessous de ce tirant. Le levier 28 est serré contre la cuve 22 et la coupelle 26 par un écrou 33 monté sur la tige du tirant 27. Plus l'écrou 33 est tourné dans le sens de serrage, plus la branche courte 31 du levier 28 pousse sur la moitié supérieure de la coupelle 26, et déforme la partie du joint élastique 25 sous- jacent. C'est l'effet d'un serrage décentré qui force la coupelle 26 à se mettre en position inclinée. La moitié supérieure de la coupelle 26 est ainsi plus rapprochée de la paroi de la cuve 22 que la partie inférieure de cette coupelle. La coupelle 26 qui est rigidement solidaire de la résistance 23 incline par conséquent cette dernière vers la cuve 22 et l'applique fermement contre le fond de cette dernière, ce fond constituant un appui permanent à cette résistance. La résistance chauffante 23 et la cuve 22 forment alors un ensemble mécanique rigide et la résistance chauffante 23 est forcée de vibrer en bloc avec la cuve 22 lors du fonctionnement du moteur non représenté de l'appareil. L'inconvénient du bruit gênant engendré par des chocs mécaniques répétés entre la résistance chauffante et la cuve en vibration, est ainsi évité.

Dans une première variante de réalisation de l'invention, illustrée dans la figure 4, le levier de position est constitué par une pièce L 34 dont l'une des extrémités est munie d'un trou 35 pour un passage avec jeu de la tige du tirant coopérant 27, et l'autre extrémité porte une vis de réglage d'écartement 36. Le levier 34 est monté entre un écrou de serrage 33 et la coupelle 26, avec son extrémité à vis de réglage se reposant sur la paroi de la cuve se trouvant en dessous du tirant 27 et son autre extrémité s'appuyant sur la moitié supérieure de cette coupelle par rapport à ce tirant. Pour un serrage donné de l'écrou 33, plus l'extrémité du levier 34 portant la vis 36 est écartée de la cuve 22 par cette vis 36, plus sa deuxième extrémité munie du trou de passage 35 pousse sur la moitié supérieure de la coupelle 26 par rapport à ce tirant 27 et la rapproche davantage de la paroi de la cuve que sa moitié inférieure. La coupelle 26, rigidement solidaire de la résistance chauffante 23, incline cette résistance vers la cuve et l'applique fermement contre le fond 29 de celle-ci. Comme dans l'exemple de la figure 3, la résistance 23 forme ainsi la cuve 22 un ensemble mécanique rigide. Cette liaison mécanique entre la résistance 23 et le fond 29 de la cuve, peut être renforcée par des bossages 37 formés dans ce fond 29, de part et d'autre du trajet tracé par le corps de cette résistance. En effet, ces bossages 37 augmentent non seulement la rigidité du fond 29 de la cuve 22 mais constituent également des butées empêchant tous mouvements latéraux éventuels de la résistance chauffante 23.

Dans une deuxième variante de réalisation de l'invention, illustrée dans la figure 5, le levier de position est constitué par une patte radiale plate 28 de la coupelle 26, qui prolonge le plan du fond de la coupelle 26. Cette patte 38 est munie à son extrémité d'une vis de réglage d'écartement 39. La coupelle 26 avec sa patte 38 est serrée contre le joint élastique 25 par un écrou 40, vissant sur la tige du tirant 27. Plus l'extrémité de la patte 38 portant la vis 39 est écartée de la paroi de la cuve 22, qui se trouve en dessous du tirant 27, plus la moitié supérieure de la coupelle 26 diamétralement opposée à cette patte 38 est rapprochée de la paroi de la cuve, par rapport à sa moitié inférieure. La coupelle 26 qui est rigidement solidaire de la résistance chauffante 23 incline cette résistance vers la cuve et l'applique fermement contre le fond 29 de cette dernière. La résistance chauffante 23 forme alors avec la cuve 22 un ensemble mécanique rigide qui vibre en bloc durant le fonctionnement du moteur non représenté de l'appareil.

Dans une troisième variante de réalisation de l'invention illustrée dans la figure 6, le levier de position est constitué par un ergot longitudinal 41 de la coupelle 26, qui prolonge son bord. La coupelle 26 avec son ergot longitudinal 41 est serrée contre le joint élastique 25 par l'écrou 40 monté sur la tige du tirant 27. Plus le serrage de l'écrou 40 est poussé, plus la moitié supérieure de la coupelle 26 diamétralement opposée à l'ergot 41 est rapprochée de la paroi de la cuve, l'ergot 41 étant en butée contre la paroi de cette cuve qui se trouve en dessous du tirant 27. La coupelle 26 qui est rigidement solidaire de la résistance 23, incline cette résistance vers la cuve 22 et l'applique fermement contre le fond 29 de cette dernière. La résistance chauffante 23 forme alors avec la cuve un ensemble mécanique rigide qui vibre en bloc, lors du fonctionnement du moteur non représenté de l'appareil.

Dans les variantes de réalisation illustrées dans les figures 5 et 6, les bossages 37 formés dans le fond 29 de la cuve assurent également les mêmes fonctions que celles indiquées dans la variante représentée dans la figure 4.

L'appareil réalisé selon l'invention a ainsi une structure simple et économique et comporte un risque minimum de fuite et de bruit.

## Revendications

1. Appareil à moteur, et à cuve à liquide munie d'au moins une résistance chauffante (23) montée à travers un trou de passage formé dans la paroi latérale (22) de cette cuve (22, 29) pour être en saillie dans celle-ci et avoir des extrémités qui sortent de la cuve fixées d'une manière étanche au niveau de ce trou au moyen d'un dispositif à joint d'étanchéité (25), serré par un tirant et un écrou de serrage (33, 40) monté sur ce tirant, caractérisé en ce qu'il comprend un levier de position (28, 34, 38, 41), monté sur les extrémités de cette résistance (23) en saillie vers l'extérieur de la cuve, produisant dans sa combinaison avec le joint d'étanchéité élastique (25) de ce dispositif à joint un effet de serrage décentré donnant à ce joint (25) une double fonction, celle d'assurer une étanchéité à la fixation de la résistance chauffante (23) et celle d'assurer une ferme application de cette résistance chauffante contre le fond (29) de la cuve (22, 29), pour former entre cette cuve (22, 29) et la résistance (23) un ensemble mécanique rigide.

2. Appareil selon la revendication 1, caractérisé en ce qu'il comprend un levier de position, constitué par une pièce en U (28) ayant dans le fond un trou (32) pour le passage de la tige du tirant (27) du dispositif de fixation de la résistance chauffante et des branches parallèles (30, 31) de longueurs inégales, et monté entre l'écrou de serrage (33) et la coupelle (26) de ce dispositif de fixation, avec la branche courte (31) s'appuyant sur la moitié supérieure de cette coupelle par rapport à ce tirant, et la branche longue (30) se reposant sur la paroi (22) de la cuve de l'appareil se trouvant en dessous de ce tirant (27).

3. Appareil selon la revendication 1, caractérisé en ce qu'il comprend un levier de position, constitué par une pièce en L (34) ayant à une de ses extrémités un trou (35) pour le passage de la tige du tirant du dispositif de fixation de la résistance chauffante et à sa deuxième extrémité une vis de réglage (36) d'écartement, et monté entre l'écrou de serrage (33) et la coupelle de ce dispositif de fixation, avec son extrémité à vis de réglage se reposant sur la paroi de la cuve se trouvant en dessous de ce tirant, et son autre extrémité s'appuyant sur la moitié supérieure de cette coupelle (26) par rapport à ce tirant.

4. Appareil selon la revendication 1, caractérisé en ce qu'il comprend un levier de position (38) constitué par une patte radiale plate de la coupelle (26) du dispositif de fixation de la résistance chauffante, qui prolonge le plan du fond de cette coupelle et porte à son extrémité une vis de réglage d'écartement (39), laquelle s'appuie sur la paroi (22) de cette cuve (22, 29) en dessous du tirant du dispositif de fixation de la résistance chauffante.

5. Appareil selon la revendication 1, caractérisé en ce qu'il comprend un levier de position constitué par un ergot longitudinal (41) qui prolonge le bord de la coupelle (26) du dispositif de fixation de la résistance chauffante, l'ergot se reposant sur la paroi de la cuve qui se trouve en dessous du tirant de ce dispositif de fixation.

6. Appareil selon l'une quelconque des revendications 1 à 5, caractérisé en ce qu'il comprend une cuve pourvue, dans son fond (29) de bossages (37) formés de part et d'autre du trajet tracé par le corps d'une résistance chauffante appliquée contre ce fond (29).

## Claims

1. An apparatus comprising a motor and a liquid container equipped with at least one heating resistor (23) which is mounted to extend through a through-hole formed in the sidewall (22) of said container (22, 29) so as to protrude into the container and which has ends extending from the container, said ends being sealingly secured at the level of said hole by means of a sealing device including a gasket (25) which is clamped by means of a tension rod and a tension nut (33, 40) mounted on said tension rod, characterized in that the apparatus comprises a locking lever (28, 34, 38, 41) mounted on the ends of said resistor (23) extending outwardly from said container, said locking lever in combination with the elastic gasket (25) of said sealing device producing an eccentric clamping effect which imparts a double function to said gasket (25), viz., to ensure tight mounting of the heating resistor (23) and firm urging of said heating resistor against the bottom (29) of the container (22, 29) to thereby form mechanically rigid assembly between said container (22, 29) and said resistor (23).

2. An apparatus as claimed in claim 1, characterized in that it comprises a locking lever consisting of a U-shaped member (28) the bottom of which is formed with a hole (32) for extension of the tension rod (27) of the fastening means of the heating resistor therethrough and which is provided with parallel legs (30, 31) of different length and is mounted between the tension nut (33) and the disc of said fastening means, wherein the shorter leg (31) is supported on the upper portion of said disc relative to said tension rod and the longer leg (30) rests on the wall (22) of the container of the apparatus, said wall being disposed beneath said tension rod (27).

3. An apparatus as claimed in claim 1, characterized in that it comprises a locking lever formed of an L-shaped member (34) formed at one of its ends with a hole (35) for extension of the tension rod of the fastening means of the heating resistor therethrough and at its second end being provided with a set screw (36) for adjusting the spacing, said locking lever being mounted between the tension nut (33) and the disc of said fastening means, wherein the end thereof provided with said set screw is supported on the wall of the container disposed beneath said tension rod and the other end applies pressure to the part of said disc (26) which is the upper part relative to said tension rod.

4. An apparatus as claimed in claim 1, characterized in that it comprises a locking lever (38) formed by a radial flat lug of the disc (26) of the fastening means for the heating resistor, said lug forming an extension of the plane of the bottom of said disc and carrying at the end thereof a set screw (39) for adjusting the spacing, said set screw being supported on the wall (22) of said container (22, 29) which is disposed beneath the tension rod of the fastening means for the heating resistor.

5. An apparatus as claimed in claim 1, characterized in that it comprises a locking lever formed by a longitudinal pin (41) which constitutes an extension of the edge of the disc (26) of the fastening means for the heating resistor and is supported by the wall (22) of the container disposed beneath the tension rod of said fastening means.

6. An apparatus as claimed in any of the claims 1 to 5, characterized in that it comprises a container which in its bottom (29) is provided with raised portions (37) formed on either side of the body of a heating resistor pressed against said bottom (29).

## Patentansprüche

1. Gerät mit einem Motor und einem Flüssigkeitsbehälter, der mit mindestens einem Heizwiderstand (23) ausgerüstet ist, der ein in der Seitenwand (22) dieses Behälters (22, 29) ausgebildetes Durchtrittsloch durchsetzend so montiert ist, daß er in den Behälter vorspringt und aus dem Behälter heraustretende Enden hat, die auf der Höhe dieses Loches dicht mittels einer Vorrichtung mit Dichtung (25) befestigt sind, die mittels einer Spannstange und einer auf dieser Spannstange gehaltenen Spannmutter (33, 40) eingespannt ist, dadurch gekennzeichnet, daß es einen Feststellhebel (28, 34, 38, 41) aufweist, der auf den vom Behälter nach außen vorspringenden Enden dieses Widerstandes (23) montiert ist undin Kombination mit der elastischen Dichtung (25) dieser Dichtvorrichtung einen exzentrischen Einspanneffekt erzeugt, der dieser Dichtung (25) eine Doppelfunktion verleiht, nämlich eine Dichtheit der Befestigung des Heizwiderstandes (23) sowie ein festes Andrücken dieses Heizwiderstandes gegen den Boden (29) des Behälters (22, 29) zu gewährleisten, um zwischen diesem Behälter (22, 29) und dem Widerstand (23) eine mechanisch starre Gesamtanordnung zu bilden.

2. Gerät nach Anspruch 1, dadurch gekennzeichnet, daß es einen Feststellhebel aufweist, der aus einem U-Stück (28) besteht, das im Boden ein Loch (32) für den Durchtritt der Spannstange (27) der Befestigungsvorrichtung des Heizwiderstandes und parallele Schenkel (30, 31) von ungleicher Länge aufweist und zwischen der Spannmutter (33) und dem Teller (26) dieser Befestigungsvorrichtung montiert ist, wobei sich der kurze Schenkel (31) auf dem oberen Teil dieses Tellers bezüglich dieser Spannstange abstützt und der lange Schenkel (30) auf der unterhalb dieser Spannstange (27) befindlichen Wand (22) des Behälters des Geräts ruht.

3. Gerät nach Anspruch 1, dadurch gekennzeichnet, daß es einen Feststellhebel aufweist, der aus einem L-Stück (34) besteht, das an einem seiner Enden ein Loch (35) für den Durchtritt der Spannstange der Befestigungsvorrichtung des Heizwiderstandes und an seinem zweiten Ende eine Stellschraube (36) zur Abstandsregelung aufweist und zwischen der Spannmutter (33) und dem Teller dieser Befestigungsvorrichtung montiert ist, wobei sein mit der Stellschraube versehenes Ende sich auf der unterhalb dieser Spannstange befindlichen Wand des Behälters abstützt und sein anderes Ende auf den bezüglich dieser Spannstange oberen Teil dieses Tellers (26) drückt.

4. Gerät nach Anspruch 1, dadurch gekennzeichnet, daß es einen Feststellhebel (38) aufweist, der von einem radialen ebenen Lappen des Tellers (26) der Befestigungsvorrichtung des Heizwiderstandes gebildet ist, der die Ebene des Bodens dieses Tellers fortsetzt und an seinem Ende eine Stellschraube (39) zur Abstandsregelung trägt, die sich auf der unterhalb der Spannstange der Befestigungsvorrichtung des Heizwiderstandes befindlichen Wand (22) dieses Behälters (22, 29) abstützt.

5. Gerät nach Anspruch 1, dadurch gekennzeichnet, daß es einen Feststellhebel aufweist, der von einem Längszapfen (41) gebildet ist, der den Rand des Tellers (26) der Befestigungsvorrichtung des Heizwiderstandes verlängert und sich auf der unterhalb der Spannstange dieser Befestigungsvorrichtung befindlichen Wand (22) des Behälters abstützt.

6. Gerät nach einem der Ansprüche 1 bis 5, dadurch gekennzeichnet, daß es einen Behälter aufweist, der in seinem Boden (29) Vorsprünge (37) aufweist, die beiderseits des Verlaufs des Körpers eines gegen diesen Boden (29) angedrückten Heizwiderstandes geformt sind.
